# EUROPÄISCHE PATENTSCHRIFT

(11) **EP 3 543 604 B1**
(45) Veröffentlichungstag und Bekanntmachung des Hinweises auf die Patenterteilung: **29.12.2021**
(21) Anmeldenummer: 19163269.4
(22) Anmeldetag: 15.03.2019
(51) Int. Cl.: F21V 21/02, F21V 19/00, F21V 17/16, F21V 29/15, F21S 8/04, F21V 21/005, F21V 31/00, F21V 5/00, F21Y 103/10, F21Y 115/10

(54) **GERADLINIGE LEUCHTE**
LINEAR LUMINAIRE
LUMINAIRE RECTILIGNE

(30) Priorität: 16.03.2018 DE 202018101487 U
(43) Veröffentlichungstag der Anmeldung: 25.09.2019
(73) Patentinhaber: RIDI Leuchten GmbH, 72417 Jungingen (DE)
(72) Erfinder: KRAJKA, Michael, 72474 Winterlingen (DE); MANIA, Dirk, 72379 Hechingen-Stetten (DE)
(74) Vertreter: BRP Renaud & Partner mbB Rechtsanwälte Patentanwälte Steuerberater

(56) Entgegenhaltungen:
- EP-A1- 2 827 053
- EP-A1- 3 076 068
- EP-A2- 2 375 128
- DE-U1-202014 104 796
- KR-B1- 101 438 746

## Beschreibung

Die Erfindung betrifft eine geradlinige und sich in Längsrichtung erstreckende Leuchte für ein Lichtband gemäß dem Oberbegriff des Anspruchs 1.

Aus dem Stand der Technik sind Leuchten für ein Lichtband bereits bekannt, z. B. aus der KR 101 438 746 B1, EP 2827053 A1, EP 3076068 A1, DE 20 2014 104796 U1 und EP 2375128 A2. Das Lichtband umfasst üblicherweise mehrere geradlinige Leuchten, die in einer Reihe an einer Wand oder an einer Decke montiert sind. Die jeweilige Leuchte umfasst dabei üblicherweise ein Tragprofil mit einer Stromführungsschiene, an dem ein Geräteträger mit einer Lichtquellenplatte festgelegt ist. Die Lichtquellenplatte mit mehreren Lichtquellen wird über die Stromführungsschiene mit Strom versorgt und durch ein Steuergerät in dem Tragprofil gesteuert.

Im Betrieb findet in dem Steuergerät und an der Lichtquellenplatte eine starke Wärmeentwicklung statt und die erzeugte Wärme wird über das Tragprofil und den Geräteträger nach außen abgeleitet. Nachteiligerweise findet auch eine direkte Wärmeübertragung zwischen dem Steuergerät und der Lichtquellenplatte statt, was die Funktionalität der Leuchte stört.

Die Aufgabe der Erfindung ist es daher, für die Leuchte der gattungsgemäßen Art eine verbesserte oder zumindest alternative Ausführungsform anzugeben, bei der die beschriebenen Nachteile überwunden werden.

Diese Aufgabe wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, eine direkte Wärmeübertragung zwischen einzelnen Bauteilen in einer Leuchte zu verhindern und dadurch eine Wärmeableitung nach außen zu verbessern. Die geradlinige und sich in Längsrichtung erstreckende Leuchte ist für ein Lichtband vorgesehen und weist ein längliches u-förmiges Tragprofil und einen länglichen u-förmigen Geräteträger auf, der an dem Tragprofil formschlüssig festgelegt ist. Der Geräteträger schließt dabei das Tragprofil quer zur Längsrichtung zumindest bereichsweise mit einem Profilschließboden und dadurch ist ein Profilinnenraum in dem Tragprofil gebildet. Die Leuchte weist ferner wenigstens eine längliche Optikabdeckung auf, die an dem Geräteträger festgelegt ist. Die wenigstens eine Optikabdeckung schließt den Geräteträger quer zur Längsrichtung und dadurch ist ein Trägerinnenraum in dem Geräteträger gebildet. Die Leuchte weist auch wenigstens eine längliche Leuchttragplatte mit mehreren Lichtquellen auf, die in dem Trägerinnenraum des Geräteträgers festgelegt ist. Erfindungsgemäß weist der Geräteträger einen Leuchttragboden auf, der parallel und beabstandet zu dem Profilschließboden angeordnet ist und sich in Längsrichtung erstreckt. Der Leuchttragboden teilt den Trägerinnenraum in einen Leuchtinnenraum mit der wenigstens einen Leuchttragplatte und einen Wärmeisolierraum auf, der in Längsrichtung zwischen dem Profilinnenraum und dem Leuchtinnenraum angeordnet ist.

Zweckgemäß kann das Tragprofil eine Stromführungsschiene mit mehreren elektrischen Leitern aufweisen, die die mehreren Lichtquellen auf der Leuchttragplatte mit Strom versorgen können. Dazu kann an der Leuchttragplatte ein elektrisches Anschlusselement vorgesehen sein, durch das die mehreren Lichtquellen auf der Leuchttragplatte mit jeweils wenigstens einem der elektrischen Leiter der Stromführungsschiene verbindbar sind. Dazu kann das elektrische Anschlusselement in die Stromführungsschiene eingreifen und auf diese Weise die mehreren Lichtquellen mit wenigstens einem der elektrischen Leiter der Stromführungsschiene elektrisch verbinden. Das Anschlusselement kann ferner mit einem Steuergerät elektrisch verbunden sein, das die mehreren Lichtquellen einzeln oder in Gruppen ansteuern kann. Zweckgemäß sind die mehreren Lichtquellen an einer Vorderseite der Leuchttragplatte angeordnet, die der Optikabdeckung zugewandt in dem Leuchtinnenraum angeordnet ist. Das elektrische Anschlusselement kann dann zweckgemäß an einer der Vorderseite abgewandten Rückseite der Leuchttragplatte und dadurch dem Profilinnenraum zugewandt festgelegt sein.

In der erfindungsgemäßen Leuchte ist der Geräteträger mit wenigstens einer Optikabdeckung geschlossen. Die wenigstens eine Optikabdeckung ist dabei zweckgemäß zumindest bereichsweise und zumindest teilweise lichttransparent ausgestaltet. Die Leuchte kann beispielweise eine einzelne Optikabdeckung aufweisen, die den Geräteträger quer zur Längsrichtung schließt. Alternativ können auch mehrere - und bevorzugt zwei - Optikabdeckungen vorgesehen sein, die quer zur Längsrichtung nebeneinander angeordnet sind und den Geräteträger quer zur Längsrichtung schließen. Dabei kann der Leuchtinnenraum in Längsrichtung durch wenigstens einen Zwischenflansch des Geräteträgers aufgeteilt sein und die jeweilige Optikabdeckung kann dann einseitig zwischen einem Flansch des Geräteträgers und dem jeweiligen dem Flansch benachbarten Zwischenflansch oder alternativ zwischen zwei benachbarten Zwischenflanschen festgelegt sein. Der jeweilige Zwischenflansch kann zweckgemäß beidseitig jeweils die Innenkontur des zugewandten Flansches aufweisen, so dass die Optikabdeckung an diesen festlegbar ist. Entsprechend können auch der Abstand der Flansche in einem Geräteträger ohne einen Zwischenflansch und der Abstand der Flansche zu dem jeweiligen Zwischenflansch und der Zwischenflansche zueinander in einem Geräteträger mit dem jeweiligen Zwischenflansch gleich sein. Vorteilhafterweise können dann die Optikabdeckung, die Leuchttragplatte sowie weitere in dem Geräteträger angeordnete Bauteile bei einem Geräteträger mit und ohne den wenigstens einen Zwischenflansch gleich ausgestaltet bleiben.

Der Wärmeisolierraum ist zwischen dem Leuchtinnenraum und dem Profilinnenraum angeordnet und isoliert den Profilinnenraum und den Leuchtinnenraum voneinander. Dadurch kann insbesondere die direkte Wärmeübertragung zwischen der Leuchttragplatte mit den mehreren Lichtquellen und elektrischen oder elektronischen Bauteilen in dem Profilinnenraum - wie beispielweise einem Steuergerät - minimiert werden. Auf diese Weise kann die in der Leuchte erzeugte Wärme bevorzugt nach außen abgeleitet und die Funktionalität der Leuchte vorteilhaft erhalten werden.

Erfindungsgemäß ist vorgesehen, dass der Profilschließboden durch zwei dem Tragprofil zugewandten Vorsprunge an dem Leuchttragboden des Geräteträgers integral ausgebildet ist, wobei jeder Vorsprung quer zur Längsrichtung einen T-förmigen Querschnitt aufweist und sich in Längsrichtung erstreckt. Alternativ (nicht gemäß der Erfindung) kann der Profilschließboden durch zwei seitliche Vorsprünge an dem Leuchttragboden des Geräteträgers integral ausgebildet sein, wobei die Vorsprünge einander zugewandt sind und sich in Längsrichtung erstrecken. An den jeweiligen Vorsprüngen kann sowohl das Tragprofil als auch elektrische oder elektronische Bauteile in dem Profilinnenraum - wie beispielsweise ein Steuergerät - abgestützt sein. Der jeweilige Vorsprung erstreckt sich dabei in Längsrichtung zweckgemäß über eine gesamte Länge des Geräteträgers, so dass der Profilinnenraum und der Leuchtinnenraum über eine gesamte Länge der Leuchte voneinander wärmeisolierend getrennt sind.

Vorteilhafterweise kann der Geräteträger in dem Tragprofil in Längsrichtung beidseitig eingeklemmt sein. Insbesondere kann dadurch die Montage und die Demontage des Geräteträgers an dem Tragprofil vereinfacht werden. So können beispielsweise Flansche des Geräteträgers in dem Profilinnenraum angeordnet und zwischen Flanschen des Tragprofils in Längsrichtung über eine gesamte Länge des Tragprofils beziehungsweise des Geräteträgers eingeklemmt sein. Zusätzlich kann beidseitig jeweils eine Klemmanordnung mit einer Klemmnut und einer Klemmfeder vorgesehen sein, die sich in Längsrichtung erstrecken und quer zur Längsrichtung miteinander in Eingriff bringbar sind. Zweckgemäß sind dann die jeweilige Klemmfeder oder Klemmnut außenseitig an den Flanschen des Geräteträgers und die jeweilige Klemmnut oder Klemmfeder innenseitig an den Flanschen des Tragprofils integral ausgeformt. Um die Montage des Geräteträgers an dem Tragprofil zu vereinfachen, kann der Geräteträger beidseitig jeweils eine Griffrillenanordnung mit mehreren sich bevorzugt parallelen Griffrillen aufweist. Die jeweilige Griffrillenanordnung erstreckt sich dabei außenseitig an einem Flansch des Geräteträgers in Längsrichtung.

Bei einer Weiterbildung des Geräteträgers ist vorteilhafterweise vorgesehen, dass der Leuchttragboden wenigstens eine Führungsausformung zum Zentrieren der Leuchttragplatte aufweist. Dabei ist die Führungsausformung in den Leuchtinnenraum gerichtet und erstreckt sich in Längsrichtung. Die Führungsausformung erleichtert eine zentrierte Festlegung der Leuchttragplatte mit den mehreren Lichtquellen in dem Leuchtinnenraum, wodurch die Montage der Leuchte vereinfacht wird.

Bei einer vorteilhaften Weiterbildung des Geräteträgers ist vorgesehen, dass der Geräteträger ein in einem Strangpressverfahren aus Aluminium geformtes Strangpressteil ist. Alternativ (nicht gemäß der Erfindung) kann der Geräteträger ein aus Stahlblech geformtes Blechformteil sein.

Bei einer vorteilhaften Weiterbildung der erfindungsgemäßen Leuchte ist vorgesehen, dass die Leuchte wenigstens zwei längliche V-förmige Halteklammern mit jeweils einem ersten Abstützflügel und mit einem zweiten Abstützflügel aufweist, die jeweils durch eine Abstützkante miteinander verbunden sind. Die jeweilige Halteklammer stützt sich dabei mit dem ersten Abstützflügel an der Leuchttragplatte, mit dem zweiten Abstützflügel an der wenigstens einen Optikabdeckung und mit der Abstützkante an einer länglichen Stützkontur des Geräteträgers ab. Auf diese vorteilhafte Weise werden durch die jeweiligen Halteklammer die Leuchttragplatte und die Optikabdeckung gleichzeitig in dem Leuchtinnenraum festgelegt und zusätzliche Befestigungsmittel entfallen. Dadurch können sowohl die Herstellungskosten reduziert als auch die Montage vereinfacht werden. Zudem kann durch die Halteklammer eine Demontage der Optikabdeckung erschwert werden, so dass die Verletzungsgefahr einer nicht zuständigen Person reduziert wird.

Vorteilhafterweise kann dabei vorgesehen sein, dass die jeweilige Halteklammer durch den ersten Abstützflügel die Leuchttragplatte in dem Leuchtinnenraum an den Leuchttragboden anpresst. Dadurch liegt die Leuchttragplatte an dem Leuchttragboden an und die in der Leuchttragplatte erzeugte Wärme kann an den Geräteträger abgeleitet werden. Zusätzlich presst die jeweilige Halteklammer durch den zweiten Abstützflügel die wenigstens eine Optikabdeckung in dem Leuchtinnenraum an die Leuchttragplatte an. Auf diese Weise sind die Leuchttragplatte an dem Leuchttragboden und die Optikabdeckung an der Leuchttragplatte angepresst. Die Optikabdeckung umschließt dadurch die an der Leuchttragplatte festgelegten Lichtquellen quer zur Längsrichtung und die Lichtquellen an der Leuchttragplatte können dadurch besser von Verunreinigungen geschützt werden.

Des Weiteren kann vorteilhafterweise vorgesehen sein, dass der erste Abstützflügel der jeweiligen Halteklammer wenigstens einen ersten abgekanteten Abkantbereich und wenigstens einen zweiten abgekanteten Abkantbereich aufweist. Die jeweiligen Abkantbereiche sind quer zur Längsrichtung abgekantet und erstrecken sich in Längsrichtung. Dabei kann der wenigstens eine erste Abkantbereich die Leuchttragplatte zu dem Leuchttragboden hin und der wenigstens eine zweite Abkantbereich die Leuchttragplatte parallel zu dem Leuchttragboden seitlich festlegen. Der wenigstens eine erste Abkantbereich und der wenigstens eine zweite Abkantbereich wirken dabei beide quer zur Längsrichtung, so dass die Leuchttragplatte in Längsrichtung verschiebbar an dem Leuchttragboden festgelegt ist. Insbesondere können dadurch eine Wärmeausdehnung der Leuchttragplatte in und quer zur Längsrichtung kompensiert und eine Verzerrung der Leuchttragplatte im Betrieb der Leuchte vorteilhaft verhindert werden.

In dem Leuchtinnenraum kann an der Leuchttragplatte beidseitig jeweils eine Halteklammer angeordnet sein, so dass durch die Abkantbereiche des ersten Abstützflügels der jeweiligen Halteklammern die Leuchttragplatte an dem Leuchttragboden anliegend und quer zur Längsrichtung verschiebefest festgelegt ist. Die jeweiligen zweiten Abkantbereiche des ersten Abstützflügels der jeweiligen Halteklammern verhindern dabei keine Wärmeausdehnung der Leuchttragplatte in und quer zur Längsrichtung, so dass eine Verzerrung der Leuchttragplatte im Betrieb vorteilhaft verhindert werden kann.

Vorteilhafterweise kann auch vorgesehen sein, dass der zweite Abstützflügel der jeweiligen Halteklammer wenigstens einen dritten abgekanteten Abkantbereich aufweist, der quer zur Längsrichtung abgekantet ist und sich in Längsrichtung erstreckt. Der dritte Abkantbereich legt dabei die wenigstens eine Optikabdeckung zu der Leuchttragplatte hin fest. Der dritte Abkantbereich des zweiten Abstützflügels der jeweiligen Halteklammer kann dabei an einer in Längsrichtung erstreckenden Stützfläche der Optikabdeckung anliegen, um einen großflächigen Kontakt des zweiten Abstützflügels mit der Optikabdeckung zu ermöglichen.

Um die jeweilige Halteklammer in dem Geräteträger in Längsrichtung verschiebefest festzulegen, können an der Abstützkante der jeweiligen Halteklammer mehrere Spitzen integral ausgeformt sein. Die Spitzen legen dabei die Halteklammer in Längsrichtung an der jeweiligen Stützkontur des Geräteträgers fest.

Bei einer vorteilhaften Weiterbildung der erfindungsgemäßen Leuchte ist vorgesehen, dass zwischen der wenigstens einen Optikabdeckung und dem Geräteträger eine sich in Längsrichtung erstreckende Dichtung angeordnet ist. Die Dichtung stützt sich dabei einseitig an dem Geräteträger und andersseitig an der wenigstens einen Optikabdeckung ab und legt die wenigstens eine Optikabdeckung zu dem Leuchttragboden hin in dem Leuchtinnenraum fest.

Vorteilhafterweise kann die Dichtung die Leuchttragplatte an den Leuchttragboden anpressen. Insbesondere kann dadurch die Optikabdeckung an dem Leuchttragboden sicher festgelegt und ein unerwünschtes Lösen der Optikabdeckung von dem Geräteträger verhindert werden. Die Dichtung kann beispielsweise elastisch sein, um eine Verformung der Optikabdeckung oder des Geräteträgers infolge einer Wärmeausdehnung zu kompensieren. Vorteilhafterweise kann die Dichtung an die wenigstens eine Optikabdeckung angespritzt sein, um die Herstellungskosten und den Montageaufwand zu reduzieren.

Bei einer vorteilhaften Weiterbildung der erfindungsgemäßen Leuchte ist vorgesehen, dass die wenigstens eine Optikabdeckung an dem Geräteträger durch eine Zentrieranordnung in und quer zur Längsrichtung und in Längsrichtung ausdehnbar festgelegt ist. Die Zentrieranordnung kann beispielsweise eine Zentrierausformung und eine Zentrierausnehmung umfassen, die quer zur Längsrichtung miteinander in Eingriff bringbar sind. Die jeweilige Zentrierausnehmung oder Zentrierausformung kann dann an der Optikabdeckung und die jeweilige Zentrierausformung oder Zentrierausnehmung kann beispielsweise an der Leuchttragplatte ausgeformt sein. Durch die Zentrieranordnung kann eine in der Optikabdeckung angeordnete Optik relativ zu den mehreren Lichtquellen der Leuchttragplatte ausgerichtet sein und dadurch optische Verluste in der Leuchte reduziert werden. Die Zentrieranordnung verhindert zudem eine Wärmeausdehnung der Optikabdeckung in Längsrichtung nicht und eine Verzerrung der Optikabdeckung im Betrieb der Leuchte kann vorteilhaft verhindert werden.

Bei einer vorteilhaften Weiterbildung der Optikabdeckung ist vorgesehen, dass die wenigstens eine Optikabdeckung mehrere integral ausgeformte Prismen aufweist. Bevorzugt ist die Optikabdeckung dann in einem Extrusionsverfahren hergestellt. Alternativ kann die wenigstens eine Optikabdeckung mehrere integral ausgeformte Linsen aufweisen. Bevorzugt ist die Optikabdeckung dann in einem Spritzgussverfahren hergestellt. Vorteilhafterweise kann dann die Zentrieranordnung in die Linsen der Optikabdeckung integriert sein. So kann eine der Linsen eine Zentrierausnehmung und die Leuchttragplatte eine Zentrierausformung aufweisen, die ineinander greifen und die Linse in und quer zur Längsrichtung fest an der Leuchttragplatte festlegen. Insbesondere können dann bei einer Wärmeausdehnung der Leuchttragplatte und der Optikabdeckung die Linsen und die Lichtquellen zueinander zentriert bleiben und optische Verluste in der Leuchte werden vorteilhaft reduziert.

Vorteilhafterweise kann die wenigstens eine Optikabdeckung aus mehreren Optikabdeckteilen bestehen, die an dem Geräteträger in Längsrichtung hintereinander angeordnet sind. Insbesondere kann dadurch die Herstellung einer länglichen Optikabdeckung in einem Spritzgussverfahren vereinfacht werden. Vorteilhafterweise kann die Optikabdeckung oder auch die Optikabdeckteile wenigstens eine Kennanordnung ausweisen, die an der Optikabdeckung quer zur Längsrichtung beidseitig integral ausgebildet ist. Die Kennanordnung kann beispielsweise einen Kennvorsprung und eine mit dem Kennvorsprung in Eingriff bringbare Kennausnehmung aufweisen, die eine Fehlmontage der Optikabdeckungen oder auch der Optikabdeckteile in Längsrichtung aneinander verhindert und zudem die Montage der Leuchte vereinfacht.

Zusammenfassend können in der erfindungsgemäßen Leuchte durch den Wärmeisolierraum die in der Leuchte erzeugte Wärme bevorzugt nach außen abgeleitet und die Funktionalität der Leuchte vorteilhaft erhalten werden; durch die Halteklammer zusätzliche Befestigungsmittel vermieden und dadurch die Montage vereinfacht werden; durch die Dichtung der Leuchtinnenraum vor Schmutzpartikeln geschützt und die Optikabdeckung sicher an dem Geräteträger festgelegt werden; und durch die Zentrieranordnung an der Optikabdeckung die Wärmeausdehnung der Optikabdeckung kompensiert und optische Verluste vorteilhaft reduziert werden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch
- Fig. 1: eine Ansicht einer Leuchte (nicht gemäß der Erfindung) mit einer Optikabdeckung mit Prismen;
- Fig. 2: eine Ansicht einer erfindungsgemäßen Leuchte mit zwei Optikabdeckungen mit Prismen;
- Fig. 3: eine Ansicht einer Leuchte (nicht gemäß der Erfindung) mit einer Optikabdeckung mit Linsen;
- Fig. 4: eine Ansicht einer erfindungsgemäßen Leuchte mit zwei Optikabdeckungen mit Linsen;
- Fig. 5: eine Ansicht eines Geräteträgers mit einer Halteklammer in einer ersten Ausführungsform;
- Fig. 6: eine Ansicht der in Fig. 5 gezeigten Halteklammer;
- Fig. 7: eine Ansicht eines Geräteträgers mit einer Halteklammer in einer zweiten Ausführungsform;
- Fig. 8: eine Ansicht der in Fig. 7 gezeigten Halteklammer;
- Fig. 9 bis 11: Ansichten abweichend ausgestalteter Geräteträger (Fig. 9 nicht gemäß der Erfindung);
- Fig. 12: eine Ansicht einer Optikabdeckung mit Prismen und mit einer Dichtung;
- Fig. 13 und 14: Ansichten der in Fig. 12 gezeigten Optikabdeckung in unterschiedlich ausgestalteten Geräteträgern (Fig. 13 nicht gemäß der Erfindung);
- Fig. 15: eine Ansicht einer Optikabdeckung mit Linsen und mit einer Dichtung;
- Fig. 16 und 17: Ansichten der in Fig. 15 gezeigten Optikabdeckung in unterschiedlich ausgestalteten Geräteträgern (Fig. 16 nicht gemäß der Erfindung).

Fig. 1 zeigt eine Ansicht einer Leuchte 1 (nicht gemäß der Erfindung). Die Leuchte 1 weist ein längliches u-förmiges Tragprofil 2 und einen länglichen u-förmigen Geräteträger 3 auf, der an dem Tragprofil 2 formschlüssig festgelegt ist. Der Geräteträger 3 schließt das Tragprofil 2 quer zur Längsrichtung 4 mit einem Profilschließboden 5, so dass in dem Tragprofil 2 ein Profilinnenraum 6 gebildet ist. Die Leuchte 1 weist ferner eine längliche Optikabdeckung 7 auf, die an dem Geräteträger 3 festgelegt ist. Die Optikabdeckung 7 weist in diesem Ausführungsbeispiel mehrere integral in der Optikabdeckung 7 ausgeformte Prismen 8a auf und kann in einem Extrusionsverfahren hergestellt sein. Die Optikabdeckung 7 schließt den Geräteträger 3 quer zur Längsrichtung 4, so dass in dem Geräteträger 3 ein Trägerinnenraum 9 gebildet ist.

Ferner weist der Geräteträger 3 einen Leuchttragboden 10 auf, der parallel und beabstandet zu dem Profilschließboden 5 angeordnet ist und sich in Längsrichtung 4 erstreckt. Der Leuchttragboden 10 teilt den Trägerinnenraum 9 in einen Leuchtinnenraum 9a und einen Wärmeisolierraum 9b auf. In dem Leuchtinnenraum 9a ist an dem Leuchttragboden 10 eine Leuchttragplatte 11 mit mehreren Lichtquellen 12 beidseitig durch jeweils eine Halteklammer 13 festgelegt. Zwischen dem Geräteträger 3 und der Optikabdeckung 7 ist beidseitig eine Dichtung 14 angeordnet, die sich an der Optikabdeckung 7 und an dem Geräteträger 3 abstützt und den Leuchtinnenraum 9a nach außen abdichtet.

Das Tragprofil 2 weist eine Stromführungsschiene 15 mit mehreren elektrischen Leitern 15a auf, die die mehreren Lichtquellen 12 auf der Leuchttragplatte 11 mit Strom versorgen. Dazu ist an der Leuchttragplatte 11 ein elektrisches Anschlusselement - hier nicht zu sehen - vorgesehen, durch das die mehreren Lichtquellen 12 auf der Leuchttragplatte 11 über ein Steuergerät 16 mit den Leitern 15a der Stromführungsschiene 15 elektrisch leitend verbunden sind. Das Steuergerät 16 kann die mehreren Lichtquellen 12 einzeln oder in Gruppen ansteuern. Das Steuergerät 16 ist in dem Profilinnenraum 6 angeordnet und stützt sich an dem Profilschließboden 5 ab. Durch den Wärmeisolierraum 9b ist der Profilinnenraum 6 mit dem Steuergerät 16 von dem Leuchtinnenraum 9a mit der Leuchttragplatte 11 wärmeisoliert. Dadurch kann insbesondere eine direkte Wärmeübertragung zwischen der Leuchttragplatte 11 mit den mehreren Lichtquellen 12 und dem Steuergerät 16 reduziert werden. Auf diese Weise kann die in der Leuchte 1 erzeugte Wärme bevorzugt nach außen abgeleitet und die Funktionalität der Leuchte 1 vorteilhaft erhalten werden. In diesem Ausführungsbeispiel ist der Geräteträger 3 ein Blechformteil und der Profilschließboden 5 ist durch zwei seitliche Vorsprünge 17a an dem Leuchttragboden 10 des Geräteträgers 3 integral ausgebildet. Die Vorsprünge 17a sind einander zugewandt und erstrecken sich in Längsrichtung 4 über eine gesamte Länge des Geräteträgers 3.

Der Geräteträger 3 ist in dem Tragprofil 2 beidseitig eingeklemmt. Dazu sind Flansche 18 des Geräteträgers 3 in dem Profilinnenraum 6 angeordnet und zwischen Flanschen 19 des Tragprofils 2 in Längsrichtung 4 über eine gesamte Länge des Tragprofils 2 oder des Geräteträgers 3 eingeklemmt. Beidseitig ist zudem jeweils eine Klemmanordnung 20 mit einer Klemmfeder 20a und einer Klemmnut 20b integral ausgebildet. Die Klemmfeder 20a und die Klemmnut 20b greifen ineinander an und erstrecken sich in Längsrichtung 4. Zusätzlich ist das Tragprofil 2 an dem Geräteträger 3 beidseitig an jeweils einer Abstützausformung 21 abgestützt. Ferner weist der Geräteträger 3 beidseitig jeweils eine Griffrillenanordnung 22 mit mehreren sich bevorzugt parallelen Griffrillen 23 auf. Die jeweilige Griffrillenanordnung 22 erstreckt sich dabei außenseitig an dem jeweiligen Flansch 18 des Geräteträgers 3 in Längsrichtung 4.

Die Leuchttragplatte 11 mit den Lichtquellen 12 ist in dem Leuchtinnenraum 9a an dem Leuchttragboden 10 anliegend angeordnet und durch die Halteklammern 13 beidseitig an diesen angepresst. Dadurch liegt die Leuchttragplatte 11 an dem Leuchttragboden 10 an und die in der Leuchttragplatte 11 durch die Lichtquellen 12 erzeugte Wärme kann durch den Geräteträger 3 nach außen abgeleitet werden. Dabei ist der Leuchttragboden 10 von dem Steuergerät 16 durch den Wärmeisolierraum 9b getrennt, so dass eine direkte Wärmeübertragung zwischen der Leuchttragplatte 11 und dem Steuergerät 16 vorteilhaft verhindert ist. An dem Leuchttragboden 10 ist beidseitig jeweils eine in den Leuchtinnenraum 9a ausgerichtete Führungsausformung 24 integral ausgebildet, die die Leuchttragplatte 11 in dem Leuchtinnenraum 9a quer zur Längsrichtung 4 zentriert.

Die jeweilige Halteklammer 13 weist einen ersten Abstützflügel 25a und einen zweiten Abstützflügel 25b auf, die durch eine Abstützkante 26 miteinander verbunden sind. Die jeweilige Halteklammer 13 stützt sich dabei mit dem ersten Abstützflügel 25a an der Leuchttragplatte 11, mit dem zweiten Abstützflügel 25b an der Optikabdeckung 7 und mit der Abstützkante 26 an einer länglichen Stützkontur 27 des Geräteträgers 3 ab. Die jeweilige Halteklammer 13 ist federnd und presst durch den ersten Abstützflügel 25a die Leuchttragplatte 11 an den Leuchttragboden 10 und durch den zweiten Abstützflügel 25b die Optikabdeckung 7 an die Leuchttragplatte 11 an. Auf diese Weise sind die Leuchttragplatte 11 an dem Leuchttragboden 10 und die Optikabdeckung 7 an der Leuchttragplatte 11 festgelegt. Zusätzlich ist die Optikabdeckung 7 an die Leuchttragplatte 11 durch die Dichtung 14 angepresst, die sich einseitig an dem Geräteträger 3 und andersseitig an der Optikabdeckung 7 abstützt. Durch mehrere an der Abstützkante 26 integral ausgebildete Spitzen 28 ist die Halteklammer 13 an der Stützkontur 27 des Geräteträgers 3 in Längsrichtung 4 festgelegt.

Die Optikabdeckung 7 umschließt die an der Leuchttragplatte 11 festgelegten Lichtquellen 12 quer zur Längsrichtung 4 und die Lichtquellen 12 sind dadurch von Verunreinigungen geschützt. Der Leuchtinnenraum 9a ist zudem durch die Dichtung 14 nach außen abgedichtet. Die Dichtung 14 kann beispielsweise elastisch und auf die Optikabdeckung 7 angespritzt sein. Zusätzlich kann die Leuchte 1 durch Abdeckkappen - hier nicht gezeigt - beidseitig in Längsrichtung nach außen abgedichtet sein.

Fig. 2 zeigt eine Ansicht der erfindungsgemäßen Leuchte 1. In diesem Ausführungsbeispiel weist ausschließlich der Geräteträger 3 einen abweichenden Aufbau zu dem Geräteträger 3 in Fig. 1 auf. Im Übrigen entspricht der Aufbau der hier gezeigten Leuchte 1 dem Aufbau der in Fig. 1 gezeigten Leuchte 1.

In diesem Ausführungsbeispiel ist der Geräteträger 3 ein in einem Strangpressverfahren aus Aluminium geformtes Strangpressteil. Abweichend zu dem Geräteträger 3 in Fig. 1 ist hier der Profilschließboden 5 durch zwei dem Tragprofil 2 zugewandte T-förmige Vorsprunge 17b an dem Leuchttragboden 10 des Geräteträgers 3 integral ausgebildet. Ferner weist der Geräteträger 3 abweichend zu dem in Fig. 1 gezeigten Geräteträger 3 einen Zwischenflansch 18a auf, der den Leuchtinnenraum 9a in Längsrichtung 4 aufteilt und durch zwei nebeneinander angeordnete Optikabdeckungen 7 geschlossen ist. Die jeweilige Optikabdeckung 7 ist einseitig zwischen dem Flansch 18 und dem Zwischenflansch 18a des Geräteträgers 3 festgelegt. Der Zwischenflansch 18a weist dabei beidseitig jeweils eine Innenkontur des zugewandten Flansches 18 auf. Der Geräteträger 3 ist in diesem Ausführungsbeispiel derart geformt, dass die jeweilige Optikabdeckung 7, das Tragprofil 2 und weitere Bestandteile der erfindungsgemäßen Leuchte 1 gleich bleiben. Entsprechend sind der hier gezeigte Geräteträger 3 und der in Fig. 1 gezeigte Geräteträger 3 in der Leuchte 1 gegeneinander austauschbar.

Fig. 3 zeigt eine Ansicht der Leuchte 1 (nicht gemäß der Erfindung) in einer abweichenden Ausführungsform. In diesem Ausführungsbeispiel weist ausschließlich die Optikabdeckung 7 einen abweichenden Aufbau zu der Optikabdeckung 7 in Fig. 1 auf. Im Übrigen entspricht der Aufbau der hier gezeigten Leuchte 1 dem Aufbau der in Fig. 1 gezeigten Leuchte 1.

In diesem Ausführungsbeispiel weist die Optikabdeckung 7 abweichend zu der Optikabdeckung in Fig. 1 mehrere integral an der Optikabdeckung 7 ausgebildete Linsen 8b auf. Die Optikabdeckung 7 weist ferner an einer der Linsen 8b eine Zentrierausnehmung 29b einer Zentrieranordnung 29 auf, in die eine Zentrierausformung 29a - hier die Lichtquelle 12 auf der Leuchttragplatte 11 - eingreift und die Linse 8b auf diese Weise an der Lichtquelle 12 zentriert und in und quer zur Längsrichtung 4 an der Lichtquelle 12 festlegt. Die Wärmeausdehnung der Optikabdeckung 7 wird dabei seitlich der Zentrierausformung 29b nicht verhindert und eine Verzerrung der Optikabdeckung 7 wird vorteilhaft vermieden. Die Optikabdeckung 7 kann beispielsweise in einem Spritzgussverfahren hergestellt sein und aus mehreren in Längsrichtung 4 hintereinander angeordneten Optikabdeckteilen bestehen. Die Optikabdeckung 7 ist in diesem Ausführungsbeispiel derart geformt, dass der Tragprofil 2, der Geräteträger 3 und weitere Bestandteile der erfindungsgemäßen Leuchte 1 gleich bleiben. Entsprechend sind die hier gezeigte Optikabdeckung 7 und die in Fig. 1 und Fig. 2 gezeigten Optikabdeckungen 7 in der Leuchte 1 gegeneinander austauschbar.

Fig. 4 zeigt eine Ansicht der erfindungsgemäßen Leuchte 1 in einer abweichenden Ausführungsform. In diesem Ausführungsbeispiel weist ausschließlich die Optikabdeckung 7 einen abweichenden Aufbau zu der Optikabdeckung 7 in Fig. 2 auf. Im Übrigen entspricht der Aufbau der hier gezeigten Leuchte 1 dem Aufbau der in Fig. 2 gezeigten Leuchte 1. Alternativ betrachtet, weist hier ausschließlich der Geräteträger 3 einen abweichenden Aufbau zu dem Geräteträger 3 in Fig. 3 auf. Im Übrigen entspricht dann der Aufbau der hier gezeigten Leuchte 1 dem Aufbau der in Fig. 3 gezeigten Leuchte 1.

In diesem Ausführungsbeispiel ist der Geräteträger 3 ein in einem Strangpressverfahren aus Aluminium geformtes Strangpressteil. Abweichend zu dem Geräteträger 3 in Fig. 3 ist hier der Profilschließboden 5 durch die dem Tragprofil 2 zugewandten T-förmige Vorsprunge 17b an dem Leuchttragboden 10 des Geräteträgers 3 integral ausgebildet. Der Geräteträger 3 weist auch abweichend zu dem in Fig. 3 gezeigten Geräteträger 3 den Zwischenflansch 18a auf, der den Leuchtinnenraum 9a in Längsrichtung 4 aufteilt. Die jeweilige Optikabdeckung 7 mit den Linsen 8b ist einseitig zwischen dem Flansch 18 und dem Zwischenflansch 18a des Geräteträgers 3 festgelegt. Der Geräteträger 3 ist in diesem Ausführungsbeispiel derart geformt, dass die jeweilige Optikabdeckung 7, der Tragprofil 2 und weitere Bestandteile der erfindungsgemäßen Leuchte 1 gleich bleiben. Entsprechend sind der hier gezeigte Geräteträger 3 und der in Fig. 3 gezeigte Geräteträger 3 in der erfindungsgemäßen Leuchte 1 gegeneinander austauschbar.

Ferner weist die Optikabdeckung 7 abweichend zu der in Fig. 2 gezeigten Optikabdeckung 7 mehrere integral an der Optikabdeckung 7 ausgebildete Linsen 8b auf. Die Optikabdeckung 7 weist ferner an einer der Linsen 8b die Zentrierausnehmung 29b der Zentrieranordnung 29 auf, durch die die Optikabdeckung 7 an der Leuchttragplatte 11 zentriert ist. Die Optikabdeckung 7 kann beispielsweise in einem Spritzgussverfahren hergestellt sein und aus mehreren in Längsrichtung 4 hintereinander angeordneten Optikabdeckteilen bestehen. Die Optikabdeckung 7 ist in diesem Ausführungsbeispiel derart geformt, dass der Tragprofil 2, der Geräteträger 3 und weitere Bestandteile der erfindungsgemäßen Leuchte 1 gleich bleiben. Entsprechend sind die hier gezeigten Optikabdeckungen 7 und die in Fig. 2 gezeigten Optikabdeckungen 7 in der erfindungsgemäßen Leuchte 1 gegeneinander austauschbar.

Fig. 5 zeigt eine Teilansicht des Geräteträgers 3 mit der Halteklammer 13 in einer ersten Ausführungsform, wie diese in Fig. 1 bis Fig. 4 gezeigt ist. In Fig. 6 ist eine Ansicht der in Fig. 5 gezeigten Halteklammer 13 gezeigt. Die Halteklammer 13 weist den ersten Abstützflügel 25a und den zweiten Abstützflügel 25b auf, die durch die Abstützkante 26 miteinander verbunden sind. Die jeweilige Halteklammer 13 stützt sich dabei mit dem ersten Abstützflügel 25a an der Leuchttragplatte 11, mit dem zweiten Abstützflügel 25b an der Optikabdeckung 7 und mit der Abstützkante 26 an der länglichen Stützkontur 27 des Geräteträgers 3 ab. Die jeweilige Halteklammer 13 presst durch den ersten Abstützflügel 25a die Leuchttragplatte 11 an den Leuchttragboden 10 und durch den zweiten Abstützflügel 25b die Optikabdeckung 7 an die Leuchttragplatte 11 an. Auf diese Weise sind die Leuchttragplatte 11 an dem Leuchttragboden 10 und die Optikabdeckung 7 an der Leuchttragplatte 11 festgelegt. Durch die mehreren an der Abstützkante 26 integral ausgebildeten Spitzen 28 ist die Halteklammer 13 zudem an der Stützkontur 27 des Geräteträgers 3 in Längsrichtung 4 festgelegt.

Der erste Abstützflügel 25a weist einen ersten abgekanteten Abkantbereich 30 und zwei zweite abgekantete Abkantbereiche 31 auf. Die Abkantbereiche 30 und 31 sind quer zur Längsrichtung 4 abgekantet und erstrecken sich in Längsrichtung 4. Der erste Abkantbereich 30 presst die Leuchttragplatte 11 zu dem Leuchttragboden 10 hin und die beiden zweiten Abkantbereiche 31 legen die Leuchttragplatte 11 seitlich an dem Leuchttragboden 10 fest. Die Abkantbereiche 30 und 31 wirken dabei quer zur Längsrichtung 4, so dass die Leuchttragplatte 11 in Längsrichtung 4 verschiebbar an dem Leuchttragboden 10 festgelegt ist. Insbesondere können dadurch eine Wärmeausdehnung der Leuchttragplatte 11 in Längsrichtung 4 kompensiert und eine Verzerrung der Leuchttragplatte 11 im Betrieb der Leuchte 1 vorteilhaft verhindert werden. Der zweite Abstützflügel 25b der Halteklammer 13 weist einen dritten abgekanteten Abkantbereich 32 auf, der quer zur Längsrichtung 5 abgekantet ist und sich in Längsrichtung 4 erstreckt. Der dritte Abkantbereich 32 presst die Optikabdeckung 7 zu der Leuchttragplatte 11 hin und liegt an einer sich in Längsrichtung 4 erstreckenden Stützfläche 33 der Optikabdeckung 7 an.

Fig. 7 zeigt eine Teilansicht des Geräteträgers 3 mit der Halteklammer 13 in einer zweiten Ausführungsform, wie diese in Fig. 1 bis Fig. 4 gezeigt ist. In Fig. 8 ist eine Ansicht der in Fig. 7 gezeigten Halteklammer 13 gezeigt. Hier sind die zweiten Abkantbereiche 31 des ersten Abstützflügel 25a der Halteklammer 13 abweichend zu den zweiten Abkantbereichen 31 der in Fig. 5 und Fig. 6 gezeigten Halteklammer ausgestaltet. Im Übrigen entspricht hier der Aufbau der Halteklammer 13 dem Aufbau der Halteklammer 13 in der ersten Ausführungsform.

Fig. 9 zeigt eine Ansicht des Geräteträgers 3 wie dieser in Fig. 1 und Fig. 3 gezeigt ist. Der Geräteträger 3 ist hier ein Blechformteil aus Stahlblech. In dem Geräteträger 3 ist eine einzelne Optikabdeckung 7 festlegbar, die Prismen 8a oder Linsen 8b aufweisen kann. Fig. 10 zeigt eine Ansicht des Geräteträgers 3, der abweichend zu dem Geräteträger 3 aus Fig. 9 ein Strangpressteil aus Aluminium ist. Hier ist der Profilschließboden 5 durch T-förmige Vorsprünge 17b gebildet, im Übrigen entspricht der hier gezeigte Geräteträger 3 dem in Fig. 9 gezeigten Geräteträger 3. Beide Geräteträger 3 sind in der Leuchte 1 gegeneinander austauschbar. Fig. 11 zeigt eine Ansicht des Geräteträgers 3 wie dieser in Fig. 2 und Fig. 4 gezeigt ist. Der Geräteträger 3 ist hier ein Strangpressteil aus Aluminium. In dem Geräteträger 3 ist der Leuchtinnenraum 9a durch den Zwischenflansch 18a aufgeteilt und an dem Geräteträger 3 sind zwei Optikabdeckungen 7 mit Prismen 8a oder mit Linsen 8b festlegbar. Hier ist der Profilschließboden 5 durch T-förmige Vorsprünge 17b gebildet. Im Übrigen entspricht der hier gezeigte Geräteträger 3 den Geräteträgern 3 aus Fig. 9 und Fig. 10, so dass diese in der Leuchte 1 gegeneinander austauschbar sind.

Fig. 12 zeigt eine Ansicht der Optikabdeckung 7 mit den Prismen 8a. In Fig. 12 und in Fig. 13 sind Ansichten der in Fig. 12 gezeigten Optikabdeckung 7 gezeigt, die in die unterschiedlich ausgestalteten Geräteträger 3 eingebaut ist. Die hier gezeigte Optikabdeckung 7 kann beispielsweise in einem Extrusionsverfahren hergestellt sein und die Prismen 8a mitextrudiert werden. An der Optikabdeckung 7 ist die Dichtung 14 angespritzt, die den Leuchtinnenraum 9a nach außen abdichtet und zusätzlich die Optikabdeckung 7 an den Leuchttragboden 10 anpresst. In Fig. 13 und In Fig. 14 ist die Optikabdeckung 7 mit den Prismen 8a in die unterschiedlich ausgestaltete Geräteträger 3 eingebaut. In Fig. 13 entspricht der Geräteträger 3 dem in Fig. 1, Fig. 3 oder Fig. 9 gezeigten Geräteträger 3 und ist ein Blechformteil aus Stahlblech. In Fig. 14 entspricht der Geräteträger 3 dem in Fig. 2, Fig. 4 oder Fig. 11 gezeigten Geräteträger 3 und ist ein Strangpressteil aus Aluminium.

Fig. 15 zeigt eine Ansicht der Optikabdeckung 7 mit den Linsen 8b. In Fig. 16 und in Fig. 17 sind Ansichten der in Fig. 15 gezeigten Optikabdeckung 7 gezeigt, die in die unterschiedlich ausgestalteten Geräteträger 3 eingebaut ist. Die hier gezeigte Optikabdeckung 7 kann beispielsweise in einem Spritzgussverfahren hergestellt sein und aus mehreren Optikabdeckteilen bestehen. An der Optikabdeckung 7 ist die Dichtung 14 angespritzt, die den Leuchtinnenraum 9a nach außen abdichtet und zusätzlich die Optikabdeckung 7 an den Leuchttragboden 10 anpresst. In Fig. 16 und In Fig. 17 ist die Optikabdeckung 7 mit den Linsen 8b in die unterschiedlich ausgestaltete Geräteträger 3 eingebaut. In Fig. 16 entspricht der Geräteträger 3 dem in Fig. 1, Fig. 3 oder Fig. 9 gezeigten Geräteträger 3 und ist ein Blechformteil aus Stahlblech. In Fig. 17 entspricht der Geräteträger 3 dem in Fig. 2, Fig. 4 oder Fig. 11 gezeigten Geräteträger 3 und ist ein Strangpressteil aus Aluminium.

Zusammenfassend verhindert in der erfindungsgemäßen Leuchte 1 der Wärmeisolierraum 9b eine direkte Wärmeübertragung zwischen der Leuchttragplatte 11 und dem Steuergerät 16, wodurch die Funktionalität der Leuchte 1 vorteilhaft erhalten wird. Durch die Halteklammer 13 entfallen zusätzliche Befestigungsmittel und die Montage der Leuchte 1 wird deutlich vereinfacht. Vorteilhafterweise dichtet die Dichtung 14 der Leuchtinnenraum 9a nach außen ab und stützt zusätzlich die Optikabdeckung 7 in dem Geräteträger 3. Die Zentrieranordnung 29 an der Optikabdeckung 7 ermöglicht ein Zentrieren der Linsen 8b an den Lichtquellen 12 und verhindert die Wärmeausdehnung der Optikabdeckung 7 nicht. Insbesondere kann dadurch eine Verzerrung der Leuchttragplatte 11 verhindert und optische Verluste in der Leuchte 1 vorteilhaft reduziert werden.

## Patentansprüche

1. Geradlinige und sich in Längsrichtung (4) erstreckende Leuchte (1) für ein Lichtband,
- wobei die Leuchte (1) ein längliches u-förmiges Tragprofil (2) und einen länglichen u-förmigen Geräteträger (3) aufweist, der an dem Tragprofil (2) formschlüssig festgelegt ist,
- wobei der Geräteträger (3) das Tragprofil (2) quer zur Längsrichtung (4) zumindest bereichsweise mit einem Profilschließboden (5) schließt und dadurch ein Profilinnenraum (6) in dem Tragprofil (2) gebildet ist,
- wobei die Leuchte (1) wenigstens eine längliche Optikabdeckung (7) aufweist, die an dem Geräteträger (3) festgelegt ist,
- wobei die wenigstens eine Optikabdeckung (7) den Geräteträger (3) quer zur Längsrichtung (4) schließt und dadurch ein Trägerinnenraum (9) in dem Geräteträger (3) gebildet ist, und
- wobei die Leuchte (1) wenigstens eine längliche Leuchttragplatte (11) mit mehreren Lichtquellen (12) aufweist, die in dem Trägerinnenraum (9) des Geräteträgers (3) festgelegt ist,
- wobei der Geräteträger (3) einen Leuchttragboden (10) aufweist, der parallel und beabstandet zu dem Profilschließboden (5) angeordnet ist und sich in Längsrichtung (4) erstreckt, und
- wobei der Leuchttragboden (10) den Trägerinnenraum (9) in einen Leuchtinnenraum (9a) mit der wenigstens einen Leuchttragplatte (11) und einen Wärmeisolierraum (9b) aufteilt, der in Längsrichtung (4) zwischen dem Profilinnenraum (6) und dem Leuchtinnenraum (9a) angeordnet ist,
**dadurch gekennzeichnet,**
- **dass** der Profilschließboden (5) durch zwei dem Tragprofil (2) zugewandten Vorsprunge (17b) an dem Leuchttragboden (10) des Geräteträgers (3) integral ausgebildet ist, wobei jeder Vorsprung (17b) quer zur Längsrichtung (4) einen T-förmigen Querschnitt aufweist und sich in Längsrichtung (4) erstreckt.

2. Leuchte nach Anspruch 1,
**dadurch gekennzeichnet,**
- **dass** der Geräteträger (3) ein in einem Strangpressverfahren aus Aluminium geformtes Strangpressteil ist.

3. Leuchte nach einem der vorangehenden Ansprüche,
**dadurch gekennzeichnet,**
**dass** der Geräteträger (3) in dem Tragprofil (2) in Längsrichtung (4) beidseitig eingeklemmt ist.

4. Leuchte nach einem der vorangehenden Ansprüche,
**dadurch gekennzeichnet,**
- **dass** der Leuchttragboden (10) wenigstens eine Führungsausformung (24) zum Zentrieren der Leuchttragplatte (11) aufweist, wobei die Führungsausformung (24) in den Leuchtinnenraum (10) gerichtet ist und sich in Längsrichtung (4) erstreckt.

5. Leuchte nach einem der vorangehenden Ansprüche,
**dadurch gekennzeichnet,**
**dass** der Geräteträger (3) beidseitig jeweils eine Griffrillenanordnung (21) mit mehreren sich bevorzugt parallelen Griffrillen (22) aufweist, wobei die jeweilige Griffrillenanordnung (21) sich außenseitig an einem Flansch (18) des Geräteträgers (3) in Längsrichtung (4) erstreckt.

6. Leuchte nach einem der vorangehenden Ansprüche,
**dadurch gekennzeichnet,**
- **dass** die Leuchte (1) wenigstens zwei längliche V-förmige Halteklammern (13) mit jeweils einem ersten Abstützflügel (25a) und mit einem zweiten Abstützflügel (25b) aufweist, die jeweils durch eine Abstützkante (26) miteinander verbunden sind, und
- **dass** die jeweilige Halteklammer (13) sich mit dem ersten Abstützflügel (25a) an der Leuchttragplatte (11), mit dem zweiten Abstützflügel (25b) an der wenigstens einen Optikabdeckung (7) und mit der Abstützkante (26) an einer länglichen Stützkontur (27) des Geräteträgers (3) abstützt.

7. Leuchte nach Anspruch 6,
**dadurch gekennzeichnet,**
- **dass** die jeweilige Halteklammer (13) durch den ersten Abstützflügel (25a) die Leuchttragplatte (11) in dem Leuchtinnenraum (9a) an den Leuchttragboden (10) anpresst, und
- **dass** die jeweilige Halteklammer (13) durch den zweiten Abstützflügel (25b) die wenigstens eine Optikabdeckung (7) in dem Leuchtinnenraum (9a) an die Leuchttragplatte (11) anpresst.

8. Leuchte nach Anspruch 6 oder 7,
**dadurch gekennzeichnet,**
- **dass** der erste Abstützflügel (25a) der jeweiligen Halteklammer (13) wenigstens einen ersten abgekanteten Abkantbereich (30) und wenigstens einen zweiten abgekanteten Abkantbereich (31) aufweist, wobei die jeweiligen Abkantbereiche (30, 31) quer zur Längsrichtung (4) abgekantet sind und sich in Längsrichtung (4) erstrecken, und
- **dass** der wenigstens eine erste Abkantbereich (30) die Leuchttragplatte (11) zu dem Leuchttragboden (10) hin und der wenigstens eine zweite Abkantbereich (31) die Leuchttragplatte (11) parallel zu dem Leuchttragboden (10) seitlich festlegt.

9. Leuchte nach einem der Ansprüche 6 bis 8,
**dadurch gekennzeichnet,**
- **dass** der zweite Abstützflügel (25b) der jeweiligen Halteklammer (13) wenigstens einen dritten abgekanteten Abkantbereich (32) aufweist, der quer zur Längsrichtung (4) abgekantet ist und sich in Längsrichtung (4) erstreckt, und
- **dass** der dritte Abkantbereich (32) die wenigstens eine Optikabdeckung (7) zu der Leuchttragplatte (11) hin festlegt.

10. Leuchte nach einem der Ansprüche 6 bis 9,
**dadurch gekennzeichnet,**
**dass** an der Abstützkante (26) der jeweiligen Halteklammer (13) mehrere Spitzen (28) integral ausgeformt sind, die die Halteklammer (13) in Längsrichtung (4) an der jeweiligen Stützkontur (27) des Geräteträgers (3) festlegen.

11. Leuchte nach einem der vorangehenden Ansprüche,
**dadurch gekennzeichnet,**
**dass** zwischen der wenigstens einen Optikabdeckung (7) und dem Geräteträger (3) eine sich in Längsrichtung (4) erstreckende Dichtung (14) angeordnet ist, die sich einseitig an dem Geräteträger (3) und andersseitig an der wenigstens einen Optikabdeckung (7) abstützt und die wenigstens eine Optikabdeckung (7) zu dem Leuchttragboden (10) hin in dem Leuchtinnenraum (9a) festlegt.

12. Leuchte nach Anspruch 11,
**dadurch gekennzeichnet,**
- **dass** die Dichtung (14) die Leuchttragplatte (11) an den Leuchttragboden (10) anpresst, und/oder
- **dass** die Dichtung (14) elastisch ist, und/oder
- **dass** die Dichtung (14) an die wenigstens eine Optikabdeckung (7) angespritzt ist.

13. Leuchte nach einem der vorangehenden Ansprüche,
**dadurch gekennzeichnet,**
**dass** die wenigstens eine Optikabdeckung (7) aus mehreren Optikabdeckteilen besteht, die an dem Geräteträger (3) in Längsrichtung (4) hintereinander angeordnet sind.

14. Leuchte nach einem der vorangehenden Ansprüche,
**dadurch gekennzeichnet,**
- **dass** die wenigstens eine Optikabdeckung (7) an dem Geräteträger (3) durch eine Zentrieranordnung (29) in und quer zur Längsrichtung (4) zentriert und in Längsrichtung (4) ausdehnbar festgelegt ist, und/oder
- **dass** die Optikabdeckung (7) wenigstens eine Kennanordnung zum Ausschluss der Fehlmontage ausweist, wobei die Kennanordnung an der Optikabdeckung (7) beidseitig quer zur Längsrichtung (4) integral ausgebildet ist.

15. Leuchte nach einem der vorangehenden Ansprüche,
**dadurch gekennzeichnet,**
- **dass** die wenigstens eine Optikabdeckung (7) mehrere integral ausgeformte Prismen (8a) aufweist und bevorzugt in einem Extrusionsverfahren hergestellt ist, oder
- **dass** die wenigstens eine Optikabdeckung (7) mehrere integral ausgeformte Linsen (8b) aufweist und bevorzugt in einem Spritzgussverfahren hergestellt ist.

16. Leuchte nach Anspruch 15,
**dadurch gekennzeichnet,**
**dass** die wenigstens eine Optikabdeckung (7) die mehreren Linsen (8b) aufweist, wobei einer der Linsen (8b) durch die Zentrieranordnung (29) in und quer zur Längsrichtung (4) an der Leuchttragplatte (11) festlegt ist.

## Claims

1. Linear luminaire (1) extending in the longitudinal direction (4) for a strip light,
- whereby the luminaire (1) has an elongated U-shaped support profile (2) and an elongated U-shaped device support (3) which is fixed on the support profile (2) by interlocking,
- whereby with a profile closing base (5) the device support (3) at least partially closes the support profile (2) transversely with respect to the longitudinal direction (4), and as a result a profile inner space (6) is formed in the support profile (2),
- whereby the luminaire (1) has at least one elongated optics cover (7) which is fixed on the device support (3),
- whereby the at least one optics cover (7) closes the device support (3) transversely with respect to the longitudinal direction (4), and as a result a support inner space (9) is formed in the device support (3),
- whereby the luminaire (1) has at least one elongated luminaire support plate (11) which has a plurality of light sources (12) and is fixed in the support inner space (9) of the device support (3),
- whereby the device support (3) has a luminaire support base (10) which is arranged parallel and spaced apart from the profile closing base (5) and extends in the longitudinal direction (4), and
- whereby the luminaire support base (10) divides the support inner space (9) into a luminaire inner space (9a) with the at least one luminaire support plate (11) and a heat insulating space (9b) which is arranged in the longitudinal direction (4) between the profile inner space (6) and the luminaire inner space (9a),
**characterised in**
- **that** the profile closing base (5) is formed integrally by two projections (17b) facing the support profile (2) on the luminaire support base (10) of the device support, whereby each projection (17b) has a T-shaped cross-section transversely with respect to the longitudinal direction (4) and extends in the longitudinal direction (4).

2. Luminaire according to claim 1,
**characterised in**
- **that** the device support (3) is an extrusion formed from aluminium in an extrusion process.

3. Luminaire according to any of the preceding claims,
**characterised in**
**that** the device support (3) is clamped in the support profile (2) on both sides in the longitudinal direction (4).

4. Luminaire according to any of the preceding claims,
**characterised in**
- **that** the luminaire support base (10) has at least one guide formation (24) for centring the luminaire support plate (11), whereby the guide formation (24) is directed into the luminaire inner space (10) and extends in the longitudinal direction (4).

5. Luminaire according to any of the preceding claims,
**characterised in**
**that** on both sides the device support (3) has a respective gripping groove arrangement (21) with a plurality of gripping grooves (22) which are preferably parallel to one another, whereby the respective gripping groove arrangement (21) extends in the longitudinal direction (4) externally on a flange (18) of the device support (3).

6. Luminaire according to any of the preceding claims,
**characterised in**
- **that** the luminaire (1) has at least two elongated V-shaped retaining clips (13) with in each case a first supporting wing (25a) and with a second supporting wing (25b) which are each connected to one another by a supporting edge (26), and
- **that** the respective retaining clip (13) is supported by the first supporting wing (25a) on the luminaire support plate (11), by the second supporting wing (25b) on the at least one optics cover (7) and by the supporting edge (26) on an elongated supporting contour (27) of the device support (3).

7. Luminaire according to claim 6,
**characterised in**
- **that** by means of the first supporting wing (25a) the respective retaining clip (13) presses the luminaire support plate (11) in the luminaire inner space (9a) onto the luminaire support base (10), and
- **that** by means of the second supporting wing (25b) the respective retaining clip (13) presses the at least one optics cover (7) in the luminaire inner space (9a) onto the luminaire support plate (11).

8. Luminaire according to claim 6 or 7,
**characterised in**
- **that** the first supporting wing (25a) of the respective retaining clip (13) has at least one first bent-over bend region (30) and at least one second bent-over bend region (31), whereby the respective bend regions (30, 31) are bent over transversely with respect to the longitudinal direction (4) and extend in the longitudinal direction (4), and
- **that** the at least one first bend region (30) fixes the luminaire support plate (11) to the luminaire support base (10), and the at least one second bend region (31) fixes the luminaire support plate (11) laterally parallel to the luminaire support base (10).

9. Luminaire according to any of claims 6 to 8,
**characterised in**
- **that** the second supporting wing (25b) of the respective retaining clip (13) has at least one third bent-over bend region (32) which is bent over transversely with respect to the longitudinal direction (4) and extends in the longitudinal direction (4), and
- **that** the third bend region (32) fixes the at least one optics cover (7) to the luminaire support plate (11).

10. Luminaire according to any of claims 6 to 9,
**characterised in**
**that** a plurality of points (28) are formed integrally on the supporting edge (26) of the respective retaining clip (13) and fix the retaining clip (13) in the longitudinal direction (4) on the respective supporting contour (27) of the device support (3).

11. Luminaire according to any of the preceding claims,
**characterised in**
**that** a seal (14), which extends in the longitudinal direction (4) is arranged between the at least one optics cover (7) and the device support (3), is supported on one side on the device support (3) and on the other side on the at least one optics cover (7), and fixes the at least one optics cover (7) to the luminaire support base (10) in the luminaire inner space (9a).

12. Luminaire according to claim 11,
**characterised in**
- **that** the seal (14) presses the luminaire support plate (11) onto the luminaire support base (10), and/or
- **that** the seal (14) is elastic, and/or
- **that** the seal (14) is injection moulded onto the at least one optics cover (7).

13. Luminaire according to any of the preceding claims,
**characterised in**
**that** the at least one optics cover (7) consists of a plurality of optics cover parts which are arranged one behind the other in the longitudinal direction (4) on the device support (3).

14. Luminaire according to any of the preceding claims,
**characterised in**
- **that** the at least one optics cover (7) is centred on the device support (3) in and transversely with respect to the longitudinal direction (4) by a centring arrangement (29) and is fixed extensibly in the longitudinal direction (4), and/or
- **that** the optics cover (7) has at least one identifier arrangement for excluding the incorrect assembly, whereby the identifier arrangement is formed integrally on both sides on the optics cover (7) transversely with respect to the longitudinal direction (4).

15. Luminaire according to any of the preceding claims,
**characterised in**
- **that** the at least one optics cover (7) has a plurality of integrally formed prisms (8a) and is preferably produced in an extrusion process, or
- **that** the at least one optics cover (7) has a plurality of integrally formed lenses (8b) and is preferably produced in an injection moulding process.

16. Luminaire according to claim 15,
**characterised in**
**that** the at least one optics cover (7) has the plurality of lenses (8b), wherein one of the lenses (8b) is fixed by the centring arrangement (29) in and transversely with respect to the longitudinal direction (4) on the luminaire support plate (11).

## Revendications

1. Luminaire (1) rectiligne et s'étendant dans le sens longitudinal (4) pour une bande lumineuse,
- dans lequel le luminaire (1) présente un profilé porteur (2) en forme de U oblong et un support d'appareil (3) en forme de U oblong qui est fixé par complémentarité de formes au profilé porteur (2),
- dans lequel le support d'appareil (3) ferme le profilé porteur (2) transversalement au sens longitudinal (4) au moins par endroits avec un fond de fermeture de profilé (5) et ainsi un espace intérieur de profilé (6) est formé dans le profilé porteur (2),
- dans lequel le luminaire (1) présente au moins un recouvrement optique (7) oblong qui est fixé au support d'appareil (3),
- dans lequel l'au moins un recouvrement optique (7) ferme le support d'appareil (3) transversalement au sens longitudinal (4) et ainsi un espace intérieur de support (9) est formé dans le support d'appareil (3), et
- dans lequel le luminaire (1) présente au moins une plaque porteuse de luminaire (11) oblongue avec plusieurs sources de lumière (12) qui est fixée dans l'espace intérieur de support (9) du support d'appareil (3),
- dans lequel le support d'appareil (3) présente un fond porteur de luminaire (10) qui est agencé parallèlement et à distance du fond de fermeture de profilé (5) et s'étend dans le sens longitudinal (4), et
- dans lequel le fond porteur de luminaire (10) sépare l'espace intérieur de support (9) en un espace intérieur de luminaire (9a) avec l'au moins une plaque porteuse de luminaire (11) et en un espace thermoisolant (9b) qui est agencé dans le sens longitudinal (4) entre l'espace intérieur de profilé (6) et l'espace intérieur de luminaire (9a),
**caractérisé en ce**
- **que** le fond de fermeture de profilé (5) est réalisé d'un seul tenant par deux saillies (17b) tournées vers le profilé porteur (2) au niveau du fond porteur de luminaire (10) du support d'appareil (3), dans lequel chaque saillie (17b) présente transversalement au sens longitudinal (4) une section transversale en forme de T et s'étend dans le sens longitudinal (4).

2. Luminaire selon la revendication 1,
**caractérisé en ce**
- **que** le support d'appareil (3) est une pièce extrudée formée dans un procédé d'extrusion en aluminium.

3. Luminaire selon l'une quelconque des revendications précédentes,
**caractérisé en ce**
- **que** le support d'appareil (3) est serré des deux côtés dans le profilé porteur (2) dans le sens longitudinal (4).

4. Luminaire selon l'une quelconque des revendications précédentes,
**caractérisé en ce**
- **que** le fond porteur de luminaire (10) présente au moins une formation de guidage (24) pour le centrage de la plaque porteuse de luminaire (11), dans lequel la formation de guidage (24) est dirigée dans l'espace intérieur de luminaire (10) et s'étend dans le sens longitudinal (4).

5. Luminaire selon l'une quelconque des revendications précédentes,
**caractérisé en ce**
**que** le support d'appareil (3) présente des deux côtés respectivement un agencement de nervures de saisie (21) avec plusieurs nervures de saisie (22) de préférence parallèles, dans lequel l'agencement de nervures de saisie (21) respectif s'étend côté extérieur au niveau d'une bride (18) du support d'appareil (3) dans le sens longitudinal (4).

6. Luminaire selon l'une quelconque des revendications précédentes,
**caractérisé en ce**
- **que** le luminaire (1) présente au moins deux pinces de retenue (13) oblongues en forme de V avec respectivement une première aile d'appui (25a) et avec une seconde aile d'appui (25b) qui sont reliées entre elles respectivement par une arête d'appui (26), et
- **que** la pince de retenue (13) respective s'appuie avec la première aile d'appui (25a) contre la plaque porteuse de luminaire (11), avec la seconde aile d'appui (25b) contre l'au moins un recouvrement optique (7) et avec l'arête d'appui (26) contre un contour d'appui (27) oblong du support d'appareil (3).

7. Luminaire selon la revendication 6,
**caractérisé en ce**
- **que** la pince de retenue (13) respective presse par la première aile d'appui (25a) la plaque porteuse de luminaire (11) dans l'espace intérieur de luminaire (9a) contre le fond porteur de luminaire (10), et
- **que** la pince de retenue (13) respective presse par la seconde aile d'appui (25b) l'au moins un recouvrement optique (7) dans l'espace intérieur de luminaire (9a) contre la plaque porteuse de luminaire (11).

8. Luminaire selon la revendication 6 ou 7,
**caractérisé en ce**
- **que** la première aile d'appui (25a) de la pince de retenue (13) respective présente au moins une première zone de pliage (30) pliée et au moins une deuxième zone de pliage (31) pliée, dans lequel les zones de pliage (30, 31) respectives sont pliées transversalement au sens longitudinal (4) et s'étendent dans le sens longitudinal (4), et
- **que** l'au moins une première zone de pliage (30) fixe latéralement la plaque porteuse de luminaire (11) vers le fond porteur de luminaire (10) et l'au moins une deuxième zone de pliage (31) fixe latéralement la plaque porteuse de luminaire (11) parallèlement au fond porteur de luminaire (10).

9. Luminaire selon l'une quelconque des revendications 6 à 8,
**caractérisé en ce**
- **que** la seconde aile d'appui (25b) de la pince de retenue (13) respective présente au moins une troisième zone de pliage et (32) pliée qui est pliée transversalement au sens longitudinal (4) et s'étend dans le sens longitudinal (4), et
- **que** la troisième zone de pliage (32) fixe l'au moins un recouvrement optique (7) vers la plaque porteuse de luminaire (11).

10. Luminaire selon l'une quelconque des revendications 6 à 9,
**caractérisé en ce**
**que** plusieurs pointes (28) sont formées d'un seul tenant au niveau de l'arête d'appui (26) de la pince de retenue (13) respective, lesquelles fixent la pince de retenue (13) dans le sens longitudinal (4) au contour d'appui (27) respectif du support d'appareil (3).

11. Luminaire selon l'une quelconque des revendications précédentes,
**caractérisé en ce**
**qu'**un joint étanche (14) s'étendant dans le sens longitudinal (4) est agencé entre l'au moins un recouvrement optique (7) et le support d'appareil (3), lequel s'appuie d'un côté contre le support d'appareil (3) et de l'autre côté contre l'au moins un recouvrement optique (7) et fixe l'au moins un recouvrement optique (7) vers le fond porteur de luminaire (10) dans l'espace intérieur de luminaire (9a).

12. Luminaire selon la revendication 11,
**caractérisé en ce**
- **que** le joint étanche (14) presse la plaque porteuse de luminaire (11) contre le fond porteur de luminaire (10), et/ou
- **que** le joint étanche (14) est élastique, et/ou
- **que** le joint étanche (14) est moulé par injection sur l'au moins un recouvrement optique (7).

13. Luminaire selon l'une quelconque des revendications précédentes,
**caractérisé en ce**
**que** l'au moins un recouvrement optique (7) consiste en plusieurs parties de recouvrement optique qui sont agencées les unes derrière les autres au niveau du support d'appareil (3) dans le sens longitudinal (4).

14. Luminaire selon l'une quelconque des revendications précédentes,
**caractérisé en ce**
- **que** l'au moins un recouvrement optique (7) est centré au niveau du support d'appareil (3) par un agencement de centrage (28) dans et transversalement au sens longitudinal (4) et est fixé de manière extensible dans le sens longitudinal (4), et/ou
- **que** le recouvrement optique (7) présente au moins un agencement caractéristique pour exclure un montage erroné, dans lequel l'agencement caractéristique est réalisé d'un seul tenant au niveau du recouvrement optique (7) des deux côtés transversalement au sens longitudinal (4).

15. Luminaire selon l'une quelconque des revendications précédentes,
**caractérisé en ce**
- **que** l'au moins un recouvrement optique (7) présente plusieurs prismes (8a) formés d'un seul tenant et est fabriqué de préférence dans un procédé d'extrusion, ou
- **que** l'au moins un recouvrement optique (7) présente plusieurs lentilles (8b) formées d'un seul tenant et est fabriqué de préférence dans un procédé de moulage par injection.

16. Luminaire selon la revendication 15,
**caractérisé en ce**
**que** l'au moins un recouvrement optique (7) présente les plusieurs lentilles (8b), dans lequel une des lentilles (8b) est fixée par l'agencement de centrage (29) dans et transversalement au sens longitudinal (4) à la plaque porteuse de luminaire (11).
